# EUROPÄISCHE PATENTSCHRIFT

(11) **EP 0 280 850 B1**
(45) Veröffentlichungstag und Bekanntmachung des Hinweises auf die Patenterteilung: **27.12.1990**
(21) Anmeldenummer: 88100577.1
(22) Anmeldetag: 16.01.1988
(51) Int. Cl.: F04D 29/44, F04D 29/46

(54) **Turbo-Arbeitsmaschine radialer Bauart mit Scheibendiffusor**
Radial-type centrifugal machine with a disc diffusor
Machine centrifuge du type radial avec diffuseur en forme de disque

(30) Priorität: 05.03.1987 DE 3707103
(43) Veröffentlichungstag der Anmeldung: 07.09.1988
(73) Patentinhaber: Deutsche Babcock-Borsig AG, D-1000 Berlin 27 (DE)
(72) Erfinder: Griepentrog, Hartmut, D-1000 Berlin 27 (DE); Beer, Helmut, D-1000 Berlin 28 (DE)
(74) Vertreter: Müller, Jürgen, Dipl.-Ing.

(56) Entgegenhaltungen:
- CH-A- 451 711
- DE-A- 1 451 895
- GB-A- 768 799
- US-A- 3 073 512

## Beschreibung

Die Erfindung betrifft eine Turbo-Arbeitsmaschine radialer Bauart nach dem Oberbegriff des Anspruches 1.

Die Diffusoren dienen in Turbo-Arbeitsmaschinen radialer Bauart dazu, die Strömungsgeschwindigkeit des Mediums zu reduzieren und in statischen Druck umzuwandeln. Die bekannten Scheibendiffusoren können parallelwandig sein, oder sich nach außen konisch verengen oder erweitern. Die Scheibendiffusoren können ohne oder mit Leitschaufeln versehen sein, wobei diese Leitschaufein fest oder verstellbar sind. Weiterhin können die bekannten Scheibendiffusoren axial profiliert sein, um besondere Eigenschaften der Turbomaschine zu verändern, zum Beispiel um auf die Pumpgrenze einzuwirken. Schließlich können die Scheibendiffusoren auch zur Beeinflussung des Regelverhaltens der Turbomaschine axial verstellbar sein.

In den Gehäusen von Turbo-Arbeitsmaschinen radialer Bauart können rotationsunsymmetrische Druckverteilungen durch Störkörper, lokale Öffnungen, diskontinuierliche Querschnitte und über-oder unterbelastete Spirale hervorgerufen werden. Die bekannten Scheibendiffusoren leiten die Einflüsse dieser rotationsunsymmetrischen Strömung rückwirkend auf das Laufrad weiter. Die daraus resultierenden Druckunterschiede am Umfang beeinflussen das Betriebsverhalten der Turbomaschine nachhaltig, mindern den Wirkungsgrad und wirken schwingungsanregend auf die Schaufeln des Laufrades.

Aus der US-A 3 072 512 ist Turbolader bekannt, dessen Verdichter einen Diffusorkanal aufweist, der auf einer Seite durch einen Ring begrenzt ist. Der Ring weist eine spiralförmig verlaufende innere und eine spiralförmig verlaufende äußere Kante auf, so daß ein Diffusorkanal von sich stetig ändernder radialer Länge entsteht.

Der Verdichterteil eines aus der DE-A 1 451 895 bekannten Turboladers weist einen Diffusorkanal auf, der durch einen fest angeordneten Leitring und einen axial verstellbaren Leitring begrenzt ist. Mit Hilfe des verstellbaren Leitringes wird die axiale Breite des Diffusorkanals während des Betriebes verändert, um unabhängig von der Drehzahl des Antriebsaggregates einen konstanten Druck zu halten.

Der Erfindung liegt die Aufgabe zugrunde, die gattungsgemäße radiale Turbo-Arbeitsmaschine derart zu gestalten, daß die nachteiligen Auswirkungen peripherer Druckunterschiede abgeschwächt werden.

Diese Aufgabe wird bei einer gattungsgemäßen Turbo-Arbeitsmaschine erfindungsgemäß durch die kennzeichnenden Merkmale des Anspruches 1 gelöst. Vorteilhafte Ausgestaltungen der Erfindung sind in den Unteransprüchen angegeben.

Der erfindungsgemäß ausgebildete Scheibendiffusor kann derart auf einen geringeren örtlichen Druck am Umfang des Scheibendiffusors eingestellt werden, daß durch die örtlich unterschiedliche radiale Länge des Diffusorkanals der Druck an dieser Stelle angehoben wird. Der Scheibendiffusor kann auch bei einer Änderung der Betriebslast der Verdrehung des peripheren Druckprofils nachgeführt werden. Damit wird die periphere Druckverteilung hinter dem Laufrad insgesamt vergleichmäßigt und das Laufrad gleichmäßiger beaufschlagt. Durch diese Vergleichmäßigung der Druckverteilung und der Beaufschlagung des Laufrades werden der Wirkungsgrad und das Pumpverhalten der Turbo-Arbeitsmaschine verbessert. Die Schwingungsanregung der Laufradschaufeln durch nunmehr kleinere Rotationsunsymmetrien des Druckes wird gemildert. Die bisher sehr aufwendigen Spiralen können durch einfache rotationssymmetrische Sammelräume ersetzt werden, da die aerodynamischen Nachteile solcher Sammelräume kompensiert werden.

Ein Ausführungsbeispiel der Erfindung ist in der Zeichnung dargestellt und wird im folgenden näher beschrieben. Es zeigen:
Fig. 1 den Schnitt durch eine Turbo-Arbeitsmaschine gemäß der Erfindung und
Fig. 2 die Ansicht auf eine Scheibe des Scheibendiffusors.

In einem nur teilweise gezeigten Gehäuse 1 einer Turbo-Arbeitsmaschine läuft ein Laufrad 2 um. Radial über dem Laufrad 2 befindet sich der Diffusorkanal 3 eines Scheibendiffusors, in dem die Strömungsgeschwindigkeit des Mediums reduziert und in statischen Druck umgewandelt wird. Der Diffusorkanal 3 ist von der Rückwand 4 des Gehäuses 1 und einer ringförmigen Diffusorscheibe 5 gebildet. Der Diffusorkanal 3 mündet in einen Sammelraum 6 ein, der innerhalb des Gehäuses 1 gebildet ist. An den Sammelraum 6 schließt sich ein nicht gezeigter Stutzen zur Abführung des Mediums an. Aufgrund der nachfolgend beschriebenen Ausbildung des Scheibendiffusors ist der Sammelraum 6 vorzugsweise rotationssymmetrisch und kann einen kreisringförmigen Querschnitt aufweisen. Der Sammelraum 6 kann sich auch zum Austrittsstutzen hin kontinuierlich erweitern.

Die Diffusorscheibe 5 ist um die Rotationsachse des Laufrades 2 drehbar in dem Gehäuse 1 gehalten und mit einer Hebelanordnung 9 verbunden. Über diese Hebelanordnung 9 kann die Diffusorscheibe 5 um einen bestimmten Winkel relativ zum Gehäuse 1 gedreht werden.

Die radiale Länge des Diffusorkanals 3 ist örtlich unterschiedlich groß. Wie am besten aus Fig. 2 zu ersehen ist, ist der radial äußere Rand der Diffusorscheibe 5 durch eine spiralförmige Kurve gebildet. An einer Stelle ist die Kurve nach innen eingezogen, so daß eine geschlossene Linie 7 mit einer Ausbuchtung 8 entstanden ist. Die radial äußere Begrenzung des durch die Rückwand 3 und die Diffusorscheibe 5 gebildeten Diffusorkanals 3 folgt der Außenkontur der Diffusorscheibe 5, so daß auch der Diffusorkanal 3 über den Querschnitt gesehen in radialer Richtung unterschiedlich lang ist.

Tritt nun in der Turbo-Arbeitsmaschine eine ungleichmäßige periphere Druckverteilung durch eine örtliche Drucksenke auf, so wird die Diffusorscheibe 5 so gedreht, daß die örtliche Lage der Drucksenke mit der Ausbuchtung 8 der Diffusorscheibe 5 übereinstimmt. Die erwähnten Drucksenken können mit dem Lastzustand der Turbo-Arbeitsmaschine in Umfangsrichtung wandern. Vor der inbetriebnahme einer neuen Turbo-Arbeitsmaschine kann für jeden Lastpunkt das Druckprofil am Umfang des Scheibendiffusors bestimmt werden. Jedem Lastpunkt wird eine bestimmte Winkelstellung des Scheibendiffusors 5 zugeordnet. Im Betrieb kann dann der Scheibendiffusor entsprechend der Last verstellt werden, so daß stets eine möglichst gleichmäßige Verteilung des statischen Druckes am Umfang des Scheibendiffusors herrscht.

## Patentansprüche

1. Turbo-Arbeitsmaschine radialer Bauart mit einem in einem Gehäuse (1) umlaufenden Laufrad (2), dem ein Scheibendiffusor nachgeschaltet ist, der einen Diffusorkanal (3) aufweist, dessen radiale Länge in Umfangsrichtung gesehen unterschiedlich groß ist, dadurch gekennzeichnet, daß der Scheibendiffusor oder Teile davon um die Rotationsachse des Laufrades (2) in Umfangsrichtung drehbar sind und derart einstellbar sind, daß der statische Druck hinter dem Laufrad (2) möglichst gleichmäßig ist.

2. Turbo-Arbeitsmaschine nach Anspruch 1, dadurch gekennzeichnet, daß die Stellung des drehbaren Scheibendiffusors von dem jeweiligen Lastzustand der Turbo-Arbeitsmaschine abhängig ist.

3. Turbo-Arbeitsmaschine radialer Bauart nach Anspruch 2, bei der der Diffusorkanal durch eine bewegliche ringförmige Diffusorscheibe und eine gehäusefeste Wand begrenzt ist, dadurch gekennzeichnet, daß die Diffusorscheibe (5) um die Rotationsachse drehbar ist.

4. Turbo-Arbeitsmaschine nach einem der Ansprüche 1 bis 3, dadurch gekennzeichnet, daß die Diffusorscheibe (5) eine Ausbuchtung (8) aufweist und daß die Ausbuchtung (8) der Diffusorscheibe (5) so einstellbar ist, daß die örtliche Lage der Drucksenke im Diffusorkanal mit der Ausbuchtung (8) derDiffusorscheibe (5) übereinstimmt.

## Claims

1. Turbine-driven processing machine of radial mode of construction with an impeller wheel (2), which rotates in a housing (1) and downstream of which is connected a disc diffuser which displays a diffuser channel (3), the radial length of which is differently large locally, as seen in circumferential direction, characterised thereby, that the disc diffuser or parts thereof are rotatable in circumferential direction about the rotational axis of the impeller wheel (2) and adjustable in such a manner that the static pressure behind the impeller wheel (2) is as uniform as possible.

2. Turbine-driven processing machine according to claim 1, characterised thereby, that the setting of the rotatable disc diffuser is dependent on the respective load state of the turbine-driven processing machine.

3. Turbine-driven processing machine of radial mode of construction according to claim 2, in which the diffuser channel is bounded by a movable annular diffuser disc and a wall fast with the housing, --characterized thereby, that the diffuser disc (5) is rotatable about the rotational axis.

4. Turbine-driven processing machine according to one of the claims 1 to 3, characterised thereby, that the diffuser disc (5) displays a convexity (8) and that the convexity (8) of the diffuser disc (5) is so settable that the local position of the pressure trough in the diffuser channel coincides with the convexity (8) of the diffuser disc (5).

## Revendications

1. Turbomachine de construction radiale, avec un rotor (2) tournant dans un carter (1), en aval duquel est mis en circuit un diffuseur à disque qui présente un canal de diffuseur (3) dont la longueur radiale, vue en direction périphérique, est de valeur localement variable, caractérisée en ce que le diffuseur à disque, ou des parties de celui-ci, peuvent tourner en direction périphérique autour de l'axe de rotation du rotor (2) et sont réglables de telle façon que la pression statique à l'arrière du rotor (2) est aussi régulière que possible.

2. Turbomachine selon la revendication 1, caractérisée en ce que le position du diffuseur à disque tournant est fonction de l'état de charge respectif de la turbomachine.

3. Turbomachine de construction radiale selon la revendication 2, dans laquelle le canal de diffuseur est délimité par un disque de diffuseur annulaire mobile et une paroi fixée au carter, caractérisée en ce que le disque de diffuseur (5) peut tourner autour de l'axe de rotation.

4. Turbomachine selon l'une des revendications 1 à 3, caractérisée en ce que le disque de diffuseur (5) présente une échancrure (8) et que l'échancrure (8) du disque de diffuseur (5) est réglable de telle façon que la position locale de la chute de pression dans le canal de diffuseur coïncide avec l'échancrure (8) du disque de diffuseur (5).
